# EUROPÄISCHE PATENTSCHRIFT

(11) **EP 1 641 564 B1**
(45) Veröffentlichungstag und Bekanntmachung des Hinweises auf die Patenterteilung: **31.10.2007**
(21) Anmeldenummer: 03817332.4
(22) Anmeldetag: 15.07.2003
(51) Int. Cl.: B01L 3/00, B01L 3/02

(54) **VERWENDUNG EINES EINWEGBEHÄLTERS, MIKROFLUIDISCHE VORRICHTUNG UND VERFAHREN ZUR BEARBEITUNG VON MOLEKÜLEN**
USE OF A DISPOSABLE CONTAINER, MICROFLUIDIC DEVICE AND METHOD FOR PROCESSING MOLECULES
UTILISATION D'UN CONTENANT A USAGE UNIQUE, DISPOSITIF MICROFLUIDIQUE ET PROCEDE DE TRAITEMENT DE MOLECULES

(30) Priorität: 04.07.2003 DE 10330409; 14.07.2003 DE 10331975
(43) Veröffentlichungstag der Anmeldung: 05.04.2006
(73) Patentinhaber: November Aktiengesellschaft Gesellschaft für Molekulare Medizin, 91056 Erlangen (DE)
(72) Erfinder: SCHÜLEIN, Jürgen, 91054 Buckenhof (DE); GRASSL, Björn, 90411 Nürnberg (DE); KRAUSE, Jürgen, 91052 Erlangen (DE); BARTEN, Roland, 35041 Marburg (DE); KUHLMEIER, Dirk, 80637 München-Gern (DE); HASSMANN, Jörg, 91052 Erlangen (DE); KOSAK, Hans, 53123 Bonn (DE)
(74) Vertreter: Ahme, Johannes
(86) Internationale Anmeldenummer: PCT/EP2003/007645
(87) Internationale Veröffentlichungsnummer: WO 2005/002729

(56) Entgegenhaltungen:
- WO-A-82/02211
- WO-A-03/015922
- US-A- 6 143 252

## Beschreibung

Die Erfindung betrifft eine Verwendung eines Einwegbehälters, eine mikrofluidische Vorrichtung sowie ein Verfahren zur Bearbeitung von Molekülen.

Nach dem Stand der Technik sind allgemein Analyseautomaten zur Durchführung chemischer und biochemischer Reaktionen bekannt. Dabei werden für die Reaktion notwendige Lösungen mittels einer Saugpumpe aus einem Vorratsbehälter entnommen und einem Probenraum zugeführt. Daneben sind auch automatische Analysevorrichtungen bekannt, bei denen zur Reaktion erforderliche Lösungen beispielsweise mittels einer Kolbenpumpe zugeführt werden. - Bei den bekannten Vorrichtungen kann es nachteiligerweise zu einer Verschmutzung der Lösungen kommen. Die erforderlichen Lösungen sind in der Regel in einem bestimmten Volumen vorzulegen. Insoweit besteht die Gefahr eines nicht exakten Abfüllens durch den Anwender. Automatische Analysevorrichtungen müssen nach jeder Analyse sorgfältig gereinigt werden. Das ist zeitaufwändig. Abgesehen davon kann es auch bei einer sorgfältigen Reinigung dazu kommen, dass ein Rückstand in der Vorrichtung verbleibt. Ein solcher Rückstand führt zur Verfälschung von Ergebnissen bei später durchgeführten Analysen.

Aus dem Bereich der Medizin sind z. B. aus der DE 33 90 336 T1 Einwegspritzen bekannt. Solche Einwegspritzen werden z. T. befüllt vorgehalten. Ein in einem Zylinder geführter Kolben ist so ausgeführt, dass die im Zylinder aufgenommene Flüssigkeit manuell mittels des Kolbens herausgedrückt werden kann.

Aus dem medizinischen Bereich sind des Weiteren Ampullen zur Aufnahme flüssiger Medikamente bekannt. Solche Medikamente können beispielsweise mittels einer Spritze injiziert werden. Die Abfüllung eines exakten Volumens im µl-Bereich ist damit nicht möglich.

Nach dem Stand der Technik sind des Weiteren so genannte mikrofluidische Vorrichtungen zum Nachweis vorgegebener biochemischer Moleküle bekannt. Solche Vorrichtungen arbeiten mit geringen Volumina. Damit ist ein Nachweis biochemischer Moleküle, z. B. von DNA, möglich. Eine solche Vorrichtung ist beispielsweise aus der EP 0 397 424 A2 oder der EP 0 189 316 B1 bekannt.

Aufgabe der Erfindung ist es, die Nachteile nach dem Stand der Technik zu beseitigen. Es sollen insbesondere eine Verwendung, eine mikrofluidische Vorrichtung und ein Verfahren angegeben werden, welche eine vereinfachte und möglichst genaue automatisierte Durchführung einer Probenvorbereitung zur Durchführung chemischer Nachweisreaktionen und/oder chemische Nachweisreaktionen ermöglichen. Insbesondere soll eine vereinfachte automatisierte Vorbereitung von Proben zum Nachweis biochemischer Moleküle, wie DNA, ermöglicht werden.

Diese Aufgabe wird durch die Merkmale der Ansprüche 1, 21 und 49 gelöst. Zweckmäßige Ausgestaltungen ergeben sich aus den Merkmalen der Ansprüche 2 bis 20, 22 bis 48 und 50 bis 58.

Nach Maßgabe der Erfindung ist die Verwendung eines Einwegbehälters vorgesehen, welcher einen Zylinder mit einem darin verschiebbar geführten Kolben und einen an einem dem Kolben gegenüberliegenden ersten Ende des Zylinders vorgesehen Anschluss aufweist, zur Erzeugung einer Druckdifferenz in einer mikrofluidischen Vorrichtung und zur Bereitstellung eines Mittels zur Bearbeitung von Molekülen und/oder als Reaktionsgefäß.

Ein solcher Einwegbehälter kann kostengünstig hergestellt werden. Er kann mittels geeigneter Automaten exakt mit einem vorgegebenen Volumen befüllt werden. Dabei kann der Befüllvorgang so geführt werden, dass eine Kontamination ausgeschlossen ist. Der Einwegbehälter kann nicht nur als Vorratsbehälter für das Mittel zur Bearbeitung von Molekülen dienen, sondern auch als Reaktionsgefäß. Dazu kann z. B. zunächst ein Mittel zur Bearbeitung von Molekülen in eine mikrofluidische Vorrichtung und anschließend aus der mikrofluidischen Vorrichtung wieder eine Lösung in den Einwegbehälter gedrückt oder gesaugt werden. Die Einwegbehälter sind leicht handhabbar. Ein Betrieb mikrofluidischer Vorrichtungen ist damit schnell, einfach und leicht durchführbar.

Im Sinne der vorliegenden Erfindung wird unter einer "mikrofluidischen Vorrichtung" eine kompakte und handliche Vorrichtung zur Durchführung einer Analyse, Synthese, Aufreinigung, Modifizierung und/oder Erhöhung der Konzentration von Molekülen verstanden. Eine solche mikrofluidische Vorrichtung kann gegenüber der Umwelt ein geschlossenes System bilden. Eine in der mikrofluidischen Vorrichtung aufgenommene Probe wird zur Durchführung der jeweiligen Reaktion über mindestens einen darin vorgesehenen Kanal bewegt und ggf. mit einer in der mikrofluidischen Vorrichtung vorgelegten Flüssigkeit in Kontakt gebracht. Der Kanal ist dabei so ausgestaltet, dass die Flüssigkeit exakt über einen vorgegebenen Abschnitt verschoben und damit präzise an einen vorgegebenen Ort der Vorrichtung bewegt werden kann.

Nach einer Ausgestaltung ist vorgesehen, dass das Mittel zur Bearbeitung eine Flüssigkeit, ein Gel oder ein Feststoff oder eine Kombination daraus ist. Der Feststoff kann zumindest einen der folgenden Bestandteile umfassen: lösliche oder suspendierbare Partikel, Lyophilisat, chromatografisches Material, vorzugsweise einen Ionentauscher oder eine Affinitätsmatrix. Das Mittel zur Bearbeitung kann aber auch der folgenden Gruppe ausgewählt sein: Lyseflüssigkeit, Elutionsflüssigkeit, Pufferlösung, beads, Enzyme, Primer, Reaktanten, Reagenzien.

Die vorgeschlagenen Einwegbehälter werden vorzugsweise als Kit bereitgehalten. Ein solcher Kit kann für bestimmte Analyse- oder Diagnosezwecke vorkonfektioniert sein. Er kann beispielsweise zum Aufschluss von Zellen erforderliche Lösungen sowie Adsorptionsmittel für DNA enthalten. Vorteilhafterweise sind die Einwegbehälter je nach Art des darin vorgelegten Mittels zur Bearbeitung von Molekülen beispielsweise in ihrem Durchmesser oder in ihrer Länge unterschiedlich ausgebildet. Damit kann verhindert werden, dass ein Einwegbehälter versehentlich an einen nicht korrekten Anschluss eines mikrofluidischen Systems angeschlossen wird. Eine Aufnahme einer mikrofluidischen Einrichtung ist in diesem Fall so ausgeführt, dass darin nur der jeweils korrekte Einwegbehälter einsetzbar ist. Selbstverständlich ist es auch möglich, zur Vermeidung von Verwechslungen einen entsprechenden Aufdruck oder eine Farbgebung auf dem Einwegbehälter vorzusehen.

Bei der Bearbeitung der Moleküle kann es sich um eine Analyse, Synthese, Aufreinigung und/oder Erhöhung der Konzentration der Moleküle handeln. Derartige Reaktionen finden stets in vitro statt.

Zweckmäßigerweise ist der Einwegbehälter mit dem Mittel zur Bearbeitung vollständig gefüllt. Bei dem Mittel zur Bearbeitung handelt es sich in diesem Fall um eine Flüssigkeit, eine Paste, in Gel oder dgl.. Unter einer vollständigen Füllung wird eine im Wesentlichen blasenfreie Füllung verstanden, bei welcher der Anteil an Gasblasen < 5,0 Vol.%, zweckmäßigerweise < 1,0 Vol.%, vorzugsweise < 0,1 Vol.%, besonders vorzugsweise < 0,01 Vol.%, ist. Flüssigkeiten werden vor dem Befüllen des Einwegbehälters zweckmäßigerweise entgast. Das Befüllen erfolgt bevorzugt unter sterilen Bedingungen. Es ist auch möglich, den Einwegbehälter nach dessen Befüllung zu sterilisieren. Damit wird die Haltbarkeit des im Einwegbehälter aufgenommenen Mittels zur Bearbeitung erhöht.

Der Kolben kann aus einem elastischen Werkstoff, vorzugsweise aus Gummi oder Kunststoff, hergestellt sein. Er kann zumindest eine umlaufende im Querschnitt symmetrische Dichtung aufweisen. Das ermöglicht ein wiederholtes Hin- und Herschieben des Kolbens, wobei jederzeit eine vollständige Dichtwirkung gewährleistet ist.

Nach einer weiteren Ausgestaltung ist der Kolben korrespondierend zum Anschluss ausgebildet, so dass bei am ersten Ende anliegendem Kolben eine vollständige Entleerung des Zylinders und ggf. des Anschlusses möglich ist. Das ermöglicht eine besonders exakte Verfahrensführung; es bleiben keinerlei Restvolumina im Einwegbehälter zurück. Sofern der Anschluss ein Volumen aufweist, wird auch eine Entleerung dieses Volumens gewährleistet.

Nach einer weiteren Ausgestaltung weist der Kolben ein Mittel zum Eingriff eines Schub- und/oder Schleppmittels auf. Das ermöglicht einen einfachen Anschluss des Einwegbehälters an eine Vorrichtung zum Bewegen des Kolbens. Bei dem Mittel zum Eingriff kann es sich um eine zentrisch im Kolben vorgesehene Ausnehmung, z. B. eine halbkugel- oder kegelförmige Ausnehmung, um ein Gewinde, einen Bajonett- oder einen Rastverschluss oder dgl. handeln. Es kann auch sein, dass am Kolben ein Schub- und/oder Schleppmittel angebracht ist. Es kann sich dabei um eine Stange oder einen Zylinder handeln. In diesem Fall weist das Schub- und/oder Schleppmittel am freien Ende ein Mittel zum Eingriff in eine Schub- und/oder Schleppvorrichtung auf. Bei dem Mittel zum Eingriff kann es sich um einen Durchbruch, um radial abstehende Fortsätze, einen Flansch oder dgl. handeln. Das Mittel zum Eingriff ist zweckmäßigerweise so ausgeführt, dass es durch ein Einstecken eine Schub- und/oder Schleppstange einer Schub- und/oder Schleppvorrichtung verbunden werden kann.

Nach einer weiteren Ausgestaltung ist der Zylinder aus einem transparenten Material hergestellt. Das erlaubt eine einfache Sichtkontrolle. Es kann sofort festgestellt werden, ob der Zylinder beispielsweise korrekt, d. h. blasenfrei, befüllt ist. Der Zylinder kann insbesondere zur Aufnahme lichtempfindlicher Reagenzien auch aus einem lichtundurchlässigen Material hergestellt sein. Der Zylinder ist vorzugsweise aus einem für das darin aufgenommene Mittel zur Bearbeitung inerten Material hergestellt.

Der Zylinder ist zweckmäßigerweise aus einem elastischen Kunststoff, vorzugsweise Polypropylen, hergestellt. Auch Polyethylen oder Polycarbonat eignen sich zur Herstellung des Zylinders. Bei der Verwendung eines elastischen Materials wird eine besonders gute Dichtwirkung erreicht.

Nach einer weiteren Ausgestaltung ist der Anschluss mit einem Verschlussmittel verschlossen. Es kann sich bei dem Verschlussmittel um eine Gummi- oder Kunststoffmembran, eine Kugel, einen Kegel oder einen Verschluss-Zylinder handeln. Vorteilhafterweise sind die Kugel, der Kegel und/oder der Verschluss-Zylinder aus einem für das aufgenommene Mittel zur Bearbeitung inerten Kunststoff oder aus Glas hergestellt.

Nach einer weiteren besonders vorteilhaften Ausgestaltung ist an einem dem Anschluss gegenüberliegenden zweiten Ende des Zylinders ein radial nach innen vorspringender, eine Verschiebung des Kolbens aus dem Zylinder blockierender Vorsprung vorgesehen. Damit wird eine Entfernung des Kolbens unmöglich gemacht. Eine unerwünschte Manipulation des Einwegbehälters wird vermieden. Des Weiteren kann am zweiten Ende ein radial nach innen vorspringender, einer Verschiebung des Kolbens in Richtung des Anschlusses einen Widerstand entgegensetzender weiterer Vorsprung vorgesehen sein. Der weitere Vorsprung ist zweckmäßigerweise so ausgebildet, dass der Kolben nur unter Aufbringen einer vorgegebenen Kraft in Richtung des ersten Endes verschoben werden kann. Die Kraft ist zweckmäßigerweise so gewählt, dass vor einer Verschiebung des Kolbens der Anschluss in eine korrekte Anschlussposition mit dem Anschlussstück gebracht wird. Sobald das der Fall ist, ist eine weitere axiale Verschiebung des Einwegbehälters nicht mehr möglich. Die auf den weiteren Vorsprung wirkende Kraft ist dann so groß, dass der damit gebildete Widerstand überwunden und der Kolben in Richtung des ersten Endes verschoben werden kann. Das Vorsehen des weiteren Vorsprungs hat neben der Gewährleistung eines ordnungsgemäßen und dichten Anschlusses des Einwegbehälters an die mikrofluidische Einrichtung den weiteren Vorteil, dass ein unerwünschter Austritt von im Einwegbehälter aufgenommener Flüssigkeit vor der Herstellung eines vollkommen dichten Anschlusses vermieden wird. Der Kolben kann erst nach der Herstellung eines dichten Anschlusses bewegt werden. Der weitere Vorsprung ist zweckmäßigerweise radialsymmetrisch ausgebildet. Damit wird eine ungleichmäßige Abnutzung oder Beschädigung des Kolbens bei Überwinden des weiteren Vorsprungs vermieden.

Nach einer weiteren Ausgestaltung ist ein Mittel zum automatischen Auslesen von Informationen über das im Einwegbehälter aufgenommene Mittel zur Bearbeitung vorgesehen. Bei dem Mittel kann es sich um einen Barcode, einen Transponder, einen Chip oder eine spezifische Formgebung handeln. Ein Barcode kann beispielsweise auf der Außenseite des Zylinders aufgedruckt oder mittels eines Etiketts aufgebracht sein. Ein Transponder oder ein geeigneter Chip können an einer geeigneten Stelle des Einwegbehälters eingegossen sein. Ferner kann es sein, dass der Zylinder eine spezifische Formgebung, beispielsweise an der Außenseite vorgesehene Vorsprünge oder Ausnehmungen aufweist, welche in kodifizierter Form die Information enthalten.

Nach weiterer Maßgabe der Erfindung ist eine mikrofluidische Vorrichtung zur Bearbeitung von Molekülen mit einer mindestens einen Kanal zur Beförderung einer Probe aufweisenden Einrichtung vorgesehen, wobei am Kanal mindestens zwei Anschlussstücke zum Anschließen zweier Einwegbehälter vorgesehen sind, wobei jeder der Einwegbehälter einen Zylinder mit einem darin verschiebbar geführten Kolben und einen an einem dem Kolben gegenüberliegenden ersten Ende des Zylinders vorgesehenen Anschluss aufweist, und wobei die Einwegbehälter mit dem daran vorgesehenen Anschluss jeweils an einem der Anschlussstücke anschließbar sind, so dass durch Verschieben einer der Kolben Flüssigkeit durch den Kanal beförderbar ist.

Die vorgeschlagene mikrofluidische Vorrichtung ist besonders einfach ausgestaltet. Es kann auf die Verwendung von Mikropumpen und dgl. verzichtet werden. Ein Druck zum Verschieben der Flüssigkeit im Kanal der mikrofluidischen Vorrichtung wird durch das Verschieben der Kolben erzeugt. Die Einwegbehälter dienen nicht nur zur Bereitstellung von Mitteln zur Bearbeitung von Molekülen, sondern können auch als Reaktionsraum dienen. Bei einem Anschluss mindestens zweier Einwegbehälter an die mikrofluidische Vorrichtung ist es möglich, durch Hin- und Herbewegen einer Flüssigkeit zwischen den Einwegbehältern beispielsweise biologisches Material aufzureinigen oder aufzuschließen. Die vorgeschlagene mikrofluidische Vorrichtung ist überraschend einfach aufgebaut. Sie ist leicht handhabbar. Durch die Verwendung der vorgeschlagenen Einwegbehälter entfällt die Notwendigkeit des manuellen Vorlegens exakter Volumina beispielsweise von zur Durchführung von Reaktionen erforderlichen Flüssigkeiten. Eine Kontamination ist praktisch ausgeschlossen. Mit den vorgeschlagenen mikrofluidischen Vorrichtungen können schnell und zuverlässig exakte Ergebnisse erzielt werden.

Nach einer Ausgestaltung ist der Kanal ein Kanalsystem aus mehreren miteinander verbundenen Kanälen. Der Kanal oder das Kanalsystem können zumindest abschnittsweise mäanderförmig ausgebildet sein. Die Einrichtung kann in Verbindung mit dem Kanal eine mikrofluidische Mischkammer und/oder eine mikrofluidischen Reaktionsraum und/oder einen mikrofluidischen Detektionsraum und/oder eine Blasenfalle aufweisen. Der Kanal kann einen Durchmesser von höchstens 2 mm, vorzugsweise weniger als 1,5 mm aufweisen.

Die Einrichtung kann ferner zumindest ein aus der folgenden Gruppe ausgewähltes Mittel aufweisen: Sensor, Elektrode, Temperiereinheit, Sieb, Filter, Membran, Affinitätsmatrix, vorgelegte Substanz oder Magnet. Ferner kann ein das Anschlussstück mit dem Kanal verbindender Verbindungskanal vorgesehen sein. Darüberhinaus kann eine mit dem Kanal verbundene, vorzugsweise mittels eines ersten Ventils, verschließbare Eingangsöffnung vorgesehen sein. Ferner kann eine mit dem Kanal verbundene, vorzugsweise mittels eines zweiten Ventils, verschließbare Ausgangsöffnung vorgesehen sein. Die vorgeschlagenen Ausgestaltungen der Einrichtung ermöglichen eine differenzierte und automatisierte Verfahrensführung. Die Anordnung und Ausgestaltung des Kanals sind zweckmäßigerweise so gewählt, dass die gewünschte Reaktion einfach und schnell durchführbar ist.

Vorteilhafterweise ist durch das Verschieben der Kolben Flüssigkeit in den anderen Einwegbehälter beförderbar. Dabei kann der Kolben in anderen Einwegbehälter zurückgedrückt werden. Es kann aber auch sein, dass der Kolben im anderen Behälter durch eine Schleppstange zurückgezogen wird.

Bei einer besonders vorteilhaften Ausgestaltung weist jedes Anschlussstück einen Rohrstutzen, vorzugsweise eine Hohlnadel, zum Öffnen eines den Anschluss verschließenden Verschlussmittels auf. Das Anschlussstück oder der Rohrstutzen kann mit einem weiteren Verschlussmittel verschlossen sein. Es kann sich dabei um eine Gummi- oder Kunststoffmembran oder dgl. handeln. Damit wird eine Kontamination der Einrichtung und/oder einer darin vorgelegten Flüssigkeit vermieden. Bei dem Einwegbehälter kann es sich zweckmäßigerweise um einen Einwegbehälter mit den vorbeschriebenen Merkmalen handeln.

Jeder der Einwegbehälter kann einen zu den Anschlussstücken korrespondierenden Anschluss aufweisen. Das ermöglicht einen einfachen und dichten Anschluss der Einwegbehälter am Anschlussstück. Der Anschluss kann mit einem Verschlussmittel, beispielsweise einer Kunststoff- oder Gummimembran, einer Metallfolie oder dgl., verschlossen sein.

Nach einer besonders vorteilhaften Ausgestaltung weist die Einrichtung ein Mittel zum Fixieren des Einwegbehälters in eine relativ zum Anschlussstück festen Stellung auf. Damit wird ein unerwünschtes Lösen des Anschlusses vom Anschlussstück vermieden. Es kann nicht zu Undichtigkeiten insbesondere bei einer Bewegung einer Flüssigkeit aus dem Einwegbehälter in die Einrichtung oder von der Einrichtung in den Einwegbehälter kommen. Bei dem Mittel zum Fixieren kann es sich beispielsweise um ein Gewinde, einen Bajonettverschluss oder dgl. handeln. So können das Anschlussstück beispielsweise ein Innen- und der Anschluss ein Außengewinde aufweisen. Eine Kontamination des im Einwegbehälter aufgenommenen Mittels zur Bearbeitung der Moleküle wird vermieden.

Vorteilhafterweise weist die Einrichtung mindestens eine zum Außendurchmesser des Einwegbehälters korrespondierende, vorzugsweise zylindrische, Ausnehmung zum Führen des Anschlusses des Einwegbehälters in eine Eingriffsposition mit dem Anschlussstück auf. Das erleichtert das Anschließen des Einwegbehälters. Die vorgeschlagene mikrofluidische Einrichtung ist kompakt aufgebaut, stabil und robust. Auf Grund ihrer Ausgestaltung kann sie einfach in ein Gerät zur automatischen Bewegung der Kolben eingelegt werden. Ein weiterer Vorteil der kompakten Ausgestaltung der mikrofluidischen Einrichtung besteht darin, dass deren Transport, Verpackung und Lagerung besonders einfach ist. Ein fehlerhafter, möglicherweise nicht ausreichend dichter Anschluss wird verhindert.

Des Weiteren kann das Mittel zum Fixieren ein Mittel zum Halten des in die Ausnehmung vollständig eingeschobenen und in das Anschlussstück eingreifenden Einwegbehälters in einer fixierten Position aufweisen. Damit wird ein unerwünschtes Lösen des Anschlusses vom Anschlussstück verhindert. Bei dem Mittel zum Halten kann es sich beispielsweise um zumindest ein das zweite Ende des Einwegbehälters randlich umgreifendes erstes Rastmittel handeln.

Nach einer weiteren Ausgestaltung ist ein Abstand zwischen dem ersten Rastmittel und dem Anschlussstück so gewählt, dass der Einwegbehälter in die Ausnehmung einführbar ist, ohne dass ein daran vorgesehenes Verschlussmittel geöffnet wird. Das ermöglicht es, den Einwegbehälter bereits herstellerseitig in eine der vorgegebenen Ausnehmungen einzusetzen. Damit wird ein unkorrektes Einsetzen der Einwegbehälter beim Anwender vermieden. Es kann herstellerseitig bereits die Einrichtung vorkonfektioniert mit den zum jeweiligen Zweck geeigneten Einwegbehältern geliefert werden. Eine solche vorkonfektionierte Einrichtung, die beispielsweise nach Art einer Kassette ausgebildet sein kann, muss dann lediglich noch in ein geeignetes Gerät zur automatischen Bewegung der Kolben eingesetzt und mit der zu bearbeitenden Probe befüllt werden. Fehlbedienungen und Kontaminationen werden mit einer solchen vorkonfektionierten Einrichtung praktisch ausgeschlossen.

Der Einwegbehälter ist in der Ausnehmung zweckmäßigerweise mit ungeöffnetem Verschlussmittel aufgenommen. Am Zylinder des Einwegbehälters und/oder an der Innenwand der Ausnehmung können zweite Rastmittel vorgesehen sein. Die zweiten Rastmittel können so ausgebildet sein, dass der Einwegbehälter, z. B. durch Druck auf dessen Kolben, in eine Rastposition verschiebbar ist, in welcher der Anschluss das Anschlussstück flüssigkeitsdicht verschließt. Eine solche Ausgestaltung ist zweckmäßig, sofern das Anschlussstück oder der Rohrstutzen nicht mit einem zweiten Anschlussmittel verschlossen sind. Die zweiten Rastmittel können ferner so ausgebildet sein, dass der Einwegbehälter von der ersten in eine zweite Rastposition verschiebbar ist, in welcher der Anschluss das Anschlussstück flüssigkeitsdicht verschließt und der Rohrstutzen das Verschlussmittel durchstößt. In der zweiten Rastposition wird erst eine Verbindung zwischen dem Einwegbehälter und dem Kanal hergestellt. Es ist dann möglich, beispielsweise eine Flüssigkeit vom Einwegbehälter in den Kanal zu drükken.

Vorteilhafterweise ist der Kanal mit Flüssigkeit gefüllt. Damit kann eine blasenfreie Flüssigkeitssäule in der gesamten Vorrichtung einfach hergestellt werden. Das ermöglicht ein besonders exaktes Verschieben der Flüssigkeit im Kanal.

Nach einer weiteren Ausgestaltung können mehrere Ausnehmungen an einer Seite der Einrichtung vorgesehen sein. Das vereinfacht und verbilligt den Aufbau eines Geräts zur automatischen Bewegung der Kolben der Einwegbehälter. Ein solches Gerät muss in diesem Fall lediglich mit einer Vielzahl zum Niederdrücken der Kolben geeigneter nebeneinander liegender Schubstangen ausgestattet sein, die nach einem vorgegebene Programm bewegt werden. Außerdem trägt die parallele Anordnung der Ausnehmungen zu einer besonders kompakten Ausgestaltung der erfindungsgemäßen Vorrichtung bei.

Vorteilhafterweise ist die Einrichtung einstückig aus Kunststoff hergestellt. Die Kosten für die Herstellung der vorgeschlagenen Einrichtung sind nicht besonders hoch. Die Einrichtung kann beispielsweise mittels Spritzguss hergestellt werden. Die aus der Einrichtung mit den Einwegbehältern kombinierte Vorrichtung lässt sich insgesamt ohne großen Aufwand herstellen. Sie kann nach Art einer Einwegvorrichtung bereitgehalten werden.

Nach einer weiteren Ausgestaltung kann die Einrichtung ein Mittel zum automatischen Auslesen von Informationen über in der Einrichtung aufgenommene Mittel zur Bearbeitung aufweisen. Bei dem Mittel kann es sich um einen Barcode, einen Transponder, einen Chip oder eine spezifische Formgebung der Einrichtung handeln.

Die mikrofluidische Vorrichtung kann als Kit ausgeführt sein, der die Einrichtung sowie mehrere der erfindungsgemäßen Einwegbehälter umfasst. Dabei können die Einwegbehälter bereits unverlierbar in die Ausnehmungen eingeschoben sein, wobei deren Verschlussmittel selbstverständlich noch geschlossen sind. Ein solcher Kit bzw. eine solche mikrofluidische Vorrichtung lässt sich besonders einfach lagern, transportieren und vom Anwender bedienen.

Nach weiterer Maßgabe der Erfindung ist ein Verfahren zur Bearbeitung von Molekülen mit folgenden Schritten vorgesehen:
Bereitstellen mindestens zweier Einwegbehälter, von denen jeder einen Zylinder mit einem darin verschiebbar geführten Kolben und einen an einem dem Kolben gegenüberliegenden ersten Ende des Zylinders vorgesehenen Anschluss aufweist,
Bereitstellen einer mikrofluidischen Einrichtung mit mindestens einem Kanal, wobei am Kanal mindestens zwei Anschlussstücke zum Anschließen der Einwegbehälter vorgesehen sind,
Anschließen der Einwegbehälter mit den daran vorgesehenen Anschlüssen an den Anschlussstücken,
Verschieben eines der Kolben, so dass eine Flüssigkeit in dem Kanal befördert wird.

Das vorgeschlagene Verfahren ermöglicht eine besonders einfache Bearbeitung von Molekülen. Der Druck zur Bewegung bzw. Beförderung der Flüssigkeit im Kanal der Einrichtung wird durch Verschieben der Kolben in den Einwegbehältern erzeugt. Auf diese Weise kann die Flüssigkeit einfach von einem Ort an den anderen in der Einrichtung befördert werden. Es sind insbesondere keine Mikropumpen und dgl. erforderlich. Durch die exakte Positionierung der Flüssigkeit in der Einrichtung kann die Anzahl erforderlicher Ventile reduziert werden.

Zweckmäßigerweise ist die Flüssigkeit in einem der Einwegbehälter enthalten. Es kann auch sein, dass im Kanal Flüssigkeit vorgelegt ist. Das ermöglicht die einfache Herstellung einer blasenfreien Flüssigkeitssäule in der Einrichtung. Die Einrichtung kann als weiteres Einwegteil vorgehalten werden. Die Flüssigkeit kann von einem in den anderen Behälter befördert werden. Beim Befüllen eines der Einwegbehälter wird zweckmäßigerweise der darin aufgenommene Kolben durch den Flüssigkeitsdruck verschoben. In diesem Fall ist es nicht erforderlich, den Kolben mittels einer besonderen Schleppvorrichtung zu schleppen, um die Flüssigkeit in den Einwegbehälter zu befördern. Durch Verschieben eines der Kolben kann eine im Kanal befindliche Flüssigkeit in einen vorgegebenen, vorzugsweise mäanderförmig ausgebildeten, Abschnitt des Kanals und/oder einer mikrofluidische Mischkammer und/oder einen mikrofluidischen Reaktionsraum und/oder einen mikrofluidischen Detektionsraum und/oder eine Blasenfalle verschoben werden. Das Verschieben der Kolben ermöglicht eine exakte Verschiebung der Flüssigkeit. Die Flüssigkeit kann nach einem vorgegebenen Programm an bestimmten Stellen des Kanals bearbeitet werden. Der vorgegebene Abschnitt des Kanals kann zu diesem Zweck einen mäanderförmigen Kanal und/oder mikrofluidischen Detektionsraum aufweisen. Zur Steuerung der Bewegung der Flüssigkeit im Kanal können ferner mindestens ein darin vorgesehenes Ventil gemäß einem vorgegebenen Programm geöffnet und/oder geschlossen werden. Nach dem vorgegebenen Programm erfolgen auch die Bewegungen der Kolben, so dass die Flüssigkeit im Kanal bzw. in den Einwegbehältern gemäß vorgegebenen Reaktionsschritten bewegt wird.

Nach einer weiteren Ausgestaltung werden die Einwegbehälter in an der Einrichtung vorgesehene Ausnehmungen eingeschoben. Das ermöglicht ein exaktes Führen der an den Einwegbehältern vorgesehenen Anschlüsse zu den Anschlussstücken der Einrichtung. Bei der Verbindung des Anschlusses mit dem Anschlussstück wird der Einwegbehälter zweckmäßigerweise relativ zum Anschlussstück fixiert. Dazu kann ein Mittel zum Fixieren vorgesehen sein. Die Fixierung erfolgt zweckmäßigerweise erst dann, wenn der Anschluss ordnungsgemäß mit dem Anschlussstück verbunden ist. So kann die Herstellung einer undichten Verbindung vermieden werden.

) Der Einwegbehälter kann nach einer weiteren Ausgestaltung in der an der Einrichtung vorgesehenen Ausnehmung in eine erste Rastposition verschoben werden, so dass der Anschluss das Anschlussstück flüssigkeitsdicht verschließt. Des Weiteren kann der Einwegbehälter von der ersten in eine zweite Rastposition verschoben werden, so dass der Anschluss das Anschlussstück flüssigkeitsdicht verschließt und der Rohrstutzen das Verschlussmittel durchstößt. In der zweiten Rastposition ist erst eine Verbindung zwischen dem Einwegbehälter und dem Kanal hergestellt.

Vorteilhafterweise wird die Flüssigkeit durch das Verschieben der Kolben derart in der Einrichtung befördert, dass die zur Durchführung mindestens einer der folgenden Verfahren erforderlichen Schritte ausgeführt werden: Waschen, Aufreinigung, PCR, Detektion. Die vorgenannten Verfahren eignen sich insbesondere zum Nachweis von DNA aus unterschiedlichen Proben.

Nachfolgend werden Ausführungsbeispiele der Erfindung anhand der Zeichnungen näher erläutert. Es zeigen:
- Fig. 1: eine schematische Schnittansicht eines ersten Einwegbehälters,
- Fig. 2: eine schematische Teilschnittansicht einer ersten mikrofluidischen Einrichtung,
- Fig. 3: die Teilschnittansicht nach Fig. 2 mit eingesetztem Einwegbehälter,
- Fig. 4: die Teilschnittansicht gemäß Fig. 3 mit Schubstange,
- Fig. 5: die Teilschnittansicht gemäß Fig. 4 mit teilweise eingedrücktem Kolben,
- Fig. 6: eine schematische Schnittansicht eines zweiten Einwegbehälters,
- Fig. 7: eine schematische Schnittansicht einer mikrofluidischen Einrichtung mit dem zweiten Einwegbehälter gemäß Fig. 6,
- Fig. 8: die Anordnung gemäß Fig. 7, wobei der zweite Einwegbehälter an der mikrofluidischen Einrichtung angeschlossen ist,
- Fig. 9: die Anordnung gemäß Fig. 8, wobei weitere Einwegbehälter angeschlossen sind,
- Fig. 10: die Anordnung gemäß Fig. 9, wobei ein Probenbehälter angeschlossen ist,
- Fig. 11: die Anordnung gemäß Fig. 10, wobei der Probenbehälter entleert worden ist,
- Fig. 12: die Anordnung gemäß Fig. 11, wobei der zweite Einwegbehälter entleert worden ist,
- Fig. 13: eine Schnittansicht einer weiteren mikrofluidischen Einrichtung und
- Fig. 14a - c: Schnittansichten des Anschlusses und des Anschlussstücks in verschiedenen Raststellungen.

Fig. 1 zeigt eine schematische Schnittansicht eines ersten Einwegbehälters. In einem zweckmäßigerweise aus einem transparenten Kunststoff, beispielsweise Polyethylen oder Polypropylen, hergestellten Zylinder 1 ist verschiebbar ein, z. B. aus Kunststoff oder Gummi hergestellter Kolben 2 verschiebbar geführt. An einem dem Kolben 2 gegenüberliegenden ersten Ende E1 des Zylinders 1 ist ein Anschluss 3 vorgesehen. Der Anschluss 3 ist mit einem Verschlussmittel 4, hier beispielsweise in Form einer Glaskugel, verschlossen. In dem durch den Zylinder 1 und den darin befindlichen Kolben 2 gebildeten Volumen ist eine Flüssigkeit F aufgenommen. Es kann sich dabei beispielsweise um eine Lyseflüssigkeit, eine Elutionsflüssigkeit, eine Pufferlösung oder dgl. handeln. Der Kolben 2 ist an seiner dem ersten Ende E1 des Zylinders 1 zugewandten Seite korrespondierend zum ersten Ende E1 des Zylinders 1 ausgebildet. Er weist insbesondere einen zur Ausformung des Anschlusses 3 korrespondierenden Vorsprung 5 auf. Sofern der Kolben 2 vollständig bis an das erste Ende E1 gedrückt wird, erfüllt der Vorsprung 5 den Anschluss 3, so dass eine vollständige Entleerung der Flüssigkeit F aus dem Zylinder 1 und dem durch den Anschluss 3 gebildeten Volumen möglich ist. An der dem Vorsprung 5 gegenüberliegenden Seite des Kolbens 2 kann eine zentrische Ausnehmung, ein zentrischer Vorsprung oder dgl. zum Eingriff einer Schub- und/oder Schleppstange vorgesehen ist. Ein dem ersten Ende E1 gegenüberliegendes zweites Ende des Zylinders 1 ist mit dem Bezugszeichen E2 bezeichnet.

Fig. 2 zeigt eine Schnittansicht einer mikrofluidischen Vorrichtung 13, und zwar eine Aufnahme 6 für den in Fig. 1 gezeigten Einwegbehälter. Die Aufnahme 6 weist eine zum Durchmesser des Zylinders 1 korrespondierende zylindrische Ausnehmung 7 auf. Die Ausnehmung 7 ist so ausgeführt, dass darin der Einwegbehälter einschiebbar ist. Der Anschluss 3 wird dabei so geführt, dass er korrekt in eine Eingriffsposition eines Anschlussstücks 8 gelangt. Das Anschlussstück 8 kann eine Hohlnadel 9 umfassen, mit welcher das Verschlussmittel 4 durchstoßen oder in den Zylinder 1 gedrückt und damit eine Verbindung des Zylinders 1 mit der mikrofluidischen Einrichtung 13 erreicht wird.

Fig. 3 zeigt den unter Verwendung der Aufnahme 6 am Anschlussstück 8 angeschlossenen Einwegbehälter. Zum Überführen der Flüssigkeit F kann mittels einer Schubstange 10 der Kolben 2 in Richtung des Anschlussstücks 8 gedrückt werden. Diese Situation ist in den Fig. 4 und 5 gezeigt.

Fig. 6 zeigt im Querschnitt einen zweiten Einwegbehälter. Der Zylinder 1 weist am zweiten Ende E2 ein radial nach innen weisendes Rückhaltemittel 11 auf. Mit dem Rückhaltemittel 11 wird ein Verschieben des Kolbens 2 über das zweite Ende E2 hinaus verhindert. Der Kolben 2 weist an seiner dem Anschluss 3 abgewandten Seite ein Eingriffsmittel 12 zum Anschluss 3 an eine Schub- und/oder Schleppstange auf. Das Eingriffsmittel 12 kann - wie hier gezeigt ist - beispielsweise in Form eines Stempels ausgeführt sein. Selbstverständlich sind auch andere geeignete Ausgestaltungen möglich. Das Verschlussmittel 4 ist im vorliegenden Ausführungsbeispiel als Membran ausgeführt. Es kann sich dabei um eine Kunststoff- und Gummimembran handeln. Zweckmäßigerweise handelt es sich um einen in einstükkiger Ausbildung mit dem Zylinder 1 ausgebildeten Kunststofffilm. Der Zylinder 1 kann zusammen mit dem Kunststofffilm in einem Stück beispielsweise mittels Spritzguss hergestellt werden. In der Flüssigkeit F können - wie in Fig. 6 gezeigt ist - Partikel P suspendiert sein.

Fig. 7 zeigt im Querschnitt eine mikrofluidische Einrichtung 13, die mehrere nebeneinander liegende weitere Anschlussstükke 14 aufweist. Die weiteren Anschlussstücke 14 sind mit einem weiteren Verschlussmittel 15 verschlossen, so dass eine Kontamination der mikrofluidischen Einrichtung 13 ausgeschlossen ist. Auch bei dem weiteren Verschlussmittel 15 kann es sich um einen Kunststofffilm, eine Gummimembran oder dgl. handeln. Jedes der weiteren Anschlussstücke 14 ist über einen Verbindungskanal 16 mit einem die Verbindungskanäle 16 verbindenden Kanal 17 verbunden. Der Kanal 17 ist ferner über ein erstes Ventil 18 mit einer Eingangsöffnung 19 und über ein zweites Ventil 20 mit einer Ausgangsöffnung 21 verbunden. Die Verbindungskanäle 16 und der Kanal 17 weisen zweckmäßigerweise einen Durchmesser im Bereich von 1 bis 2 mm auf. Sie sind in eine aus transparentem Kunststoff hergestellte Basisplatte 22 eingearbeitet. Jedes der Anschlussstücke 8, 14 weist eine Hohlnadel 9 zum Durchstoßen des Verschlussmittels 4 auf.

Fig. 8 zeigt die mikrofluidische Einrichtung 13, wobei der zweite Einwegbehälter mit dem Anschluss 3 an das weitere Anschlussstück 14 angeschlossen ist. Die Hohlnadel 9 durchdringt den Anschluss 3, so dass eine dichte Verbindung hergestellt ist. Die Flüssigkeit F kann nunmehr durch die Hohlnadel 9 in den Verbindungskanal 16 sowie in den Kanal 17 durch Verschieben des Kolbens 2 in Richtung des Anschlusses 3 bewegt werden.

Fig. 9 zeigt eine Schnittansicht der mikrofluidischen Einrichtung 13 gemäß Fig. 8, wobei hier an sämtlichen weiteren Anschlussstücken 14 zweite Einwegbehälter angeschlossen sind. Wie aus Fig. 9 ersichtlich ist, kann der Durchmesser der zweiten Einwegbehälter unterschiedlich ausgeführt sein. Damit können ggf. an der mikrofluidischen Einrichtung 13 vorgesehene Ausnehmungen 7 so ausgeführt werden, dass jeweils nur bestimmte Einwegbehälter darin einsetzbar sind. So kann eine Fehlbedienung durch Anschließen eines Einwegbehälters an ein falsches weiteres Anschlussstück 14 verhindert werden. Die in Fig. 9 gezeigten weiteren Einwegbehälter sind im Übrigen identisch mit dem zweiten Einwegbehälter.

Fig. 10 zeigt die mikrofluidische Einrichtung 13 gemäß Fig. 9, wobei hier an die Eingangsöffnung 19 eine Spritze 23 angeschlossen ist, in welcher Probenflüssigkeit PF aufgenommen ist. Mittels der Spritze 23 kann die Probenflüssigkeit PF beispielsweise in den gegenüberliegenden zweiten Einwegbehälter gedrückt werden. Dazu ist es erforderlich, das erste Ventil 20 zu öffnen und einen weiteren Kolben 24 eines weiteren Einwegbehälters 25 niedergedrückt zu halten. In diesem Fall wird die Probenflüssigkeit PF über den Verbindungskanal 16 in den der Spritze 23 gegenüberliegenden Einwegbehälter gedrückt. Durch den aufgebrachten Druck wird ein darin befindlicher Kolben 24 verschoben (siehe Fig. 11).

Anschließend kann die überführte Probenflüssigkeit PF beispielsweise durch Niederdrücken des Kolbens 2 mit der im Zylinder 1 enthaltenen Flüssigkeit F gemischt werden. Dazu ist es erforderlich, den Kolben 2 niederzudrücken und wiederum den zweiten Kolben 24 in seiner Position festzuhalten, sowie das erste 18 und das zweite Ventil 20 geschlossen zu halten (siehe Fig. 12). Bei dem ersten und/oder zweiten Ventil kann es sich um ein einfach ausgeführtes Einwegventil handeln, welches als Ventilkörper beispielsweise eine federbelastete Kugel oder einen federbelasteten Kegel aufweist. Ein solches Einwegventil ist so angeordnet, dass damit unter Druck ein Flüssigkeitsstrom in Richtung des Kanals möglich ist und durch einen im Kanal erzeugten Druck der Ventilkörper in seine Verschlussstellung gedrückt wird. Indem der Ventilkörper von außen von seiner Verschlussstellung weg bewegt wird, kann eine Entleerung durch das Ventil erfolgen. Bei dem ersten und/oder zweiten Ventil kann es sich aber auch um ein einfach ausgeführtes Mehrwegventil, z. B. ein Membranventil, handeln.

Durch eine programmgesteuerte vorgegebene Bewegung der Kolben 2, 24 der Einwegbehälter kann die Probeflüssigkeit PF nacheinander mit mehreren unterschiedlichen Flüssigkeiten beaufschlagt werden. Sie kann intensiv mit den Flüssigkeiten gemischt werden. Es ist beispielsweise ein einfacher Aufschluss von in der Probenflüssigkeit PF enthaltenen Zellen möglich. Sobald die Zellen aufgeschlossen sind, können darin enthaltende DNA-Moleküle durch in den Einwegbehältern aufgenommenen Flüssigkeiten enthaltende magnetische beads abgetrennt und zur Analyse einem weiteren Nachweisverfahren zugeführt werden.

Fig. 13 zeigt ein weiteres Ausführungsbeispiel einer mikrofluidischen Einrichtung 13. Sie weist im Gegensatz zu der in den Fig. 7 bis 12 gezeigten mikrofluidischen Einrichtung 13 an einer Seite, vorzugsweise in paralleler Anordnung, Ausnehmungen 7 zum Einschieben von Einwegbehältern (hier nicht gezeigt) auf. Die Ausnehmungen 7 weisen an ihren dem Anschlussstück 8 gegenüberliegenden Enden erste Rastmittel 26 auf. Die ersten Rastmittel 26 dienen dazu, dass ein in die Ausnehmung 7 einmal eingeschobener Einwegbehälter nicht mehr ohne weiteres aus der Ausnehmung 7 entfernt werden kann. Ein Abstand A zwischen dem ersten Rastmittel 26 und dem Anschlussstück 8 ist so gewählt, dass ein Einwegbehälter vollständig in die Ausnehmung 7 eingeschoben werden kann, ohne dass dabei ein an dessen Anschluss 3 vorgesehenes Verschlussmittel 4 von der Hohlnadel 9 durchstoßen wird. Der Einwegbehälter kann also unverlierbar mit der mikrofluidischen Einrichtung vorgelegt werden. Zur Inbetriebnahme der erfindungsgemäßen Vorrichtung ist es lediglich noch erforderlich, den Einwegbehälter in Richtung des Anschlussstücks 8 zu bewegen und damit an die mikrofluidische Einrichtung 13 anzuschließen.

Die Schnittansichten Fig. 14a bis 14c zeigen eine vorteilhafte Ausgestaltung des Anschließens des Einwegbehälters an die mikrofluidische Einrichtung 13. Mit 27 sind zweite in der Ausnehmung 7 in der Nähe des Anschlussstücks 8 vorgesehene Rastmittel bezeichnet. Im Bereich des Anschlusses 3 des Einwegbehälters sind am Zylinder 1 dritte Rastmittel 28 vorgesehen, die korrespondierend zu den zweiten Rastmitteln 25 ausgebildet sind. Die Hohlnadel 9 ist mit einem, z. B. als O-Ring ausgeführten, Dichtmittel 29 versehen.

In der in Fig. 14a gezeigten ersten Position ist der Einwegbehälter in die Ausnehmung 7 der mikrofluidischen Einrichtung 13 eingeschoben. Es ist keine dichtende Verbindung zwischen dem Anschluss 3 und dem an der Hohlnadel 9 vorgesehenen Dichtmittel 29 hergestellt. Das Verschlussmittel 4 ist verschlossen.

Bei der in Fig. 14b gezeigten zweiten Position befindet sich der Einwegbehälter in einer ersten Raststellung. In dieser Stellung übergreift der Anschluss 3 das Dichtmittel 29. Der Anschluss 3 verschließt damit flüssigkeitsdicht die durch die Hohlnadel 9 gebildete Öffnung.

In Fig. 14c befindet sich der Einwegbehälter in einer zweiten Rastposition. Die Hohlnadel 9 durchdringt das Verschlussmittel 4 (hier nicht gezeigt). Es ist eine Flüssigkeitsverbindung zwischen der Hohlnadel 9 und dem Einwegbehälter hergestellt.

Aus den Ausführungsbeispielen ist ohne weiteres ersichtlich, dass sich die vorgeschlagene mikrofluidische Einrichtung ohne weiteres mit den unterschiedlichsten Kombinationen von Reagenzien, Agenzien, Puffern und dgl. bestücken lässt. Die vorgeschlagene Vorrichtung lässt sich für verschiedenste Assays verwenden. Dazu ist es lediglich erforderlich, die Einwegbehälter mit den dafür erforderlichen Reagenzien, Agenzien und dgl. zu befüllen. Die Einwegbehälter selbst und die mikrofluidische Einrichtung müssen dazu nicht geändert werden. Sie können gleichwohl äußerst preisgünstig aus spritzgegossenem Kunststoff hergestellt werden. Das ermöglicht es, die Einwegbehälter ebenso wie die mikrofluidische Einrichtung als Wegwerfteil auszuführen. Gleichwohl wird damit eine äußerst präzise Reaktionführung erreicht. In den Einwegbehältern können definierte Konzentrationen und Volumina ohne weiteres vorgehalten werden. Da das vorgeschlagene System vollständig geschlossen ausgeführt ist, wird eine Kontamination vermieden. Die vorgeschlagene Vorrichtung eignet sich hervorragend zum automatisierten Nachweis von DNA oder ähnlichen biochenischen Molekülen. Ein dazu vorzusehendes Gerät zur automatischen Steuerung der Bewegungen der Kolben 2, 24 der Einwegbehälter kann relativ einfach und kostengünstig ausgeführt werden. Ein solches Gerät erfordert keinen besonders hohen Wartungsaufwand, da ein Austritt von Flüssigkeiten aus der vorgeschlagenen Vorrichtung nicht stattfindet. Die vorgeschlagenen Einwegbehälter erlauben eine einfache und flexible Lagerhaltung, Konfektionierung und Herstellung der vorgeschlagenen Vorrichtung.

### Bezugszeichenliste

- 1: Zylinder
- 2: Kolben
- 3: Anschluss
- 4: Verschlussmittel
- 5: Vorsprung
- 6: Aufnahme
- 7: Ausnehmung
- 8: Anschlussstück
- 9: Hohlnadel
- 10: Schubstange
- 11: Rückhaltemittel
- 12: Eingriffsmittel
- 13: mikrofluidische Einrichtung
- 14: weiteres Anschlussstück
- 15: weiteres Verschlussmittel
- 16: Verbindungskanal
- 17: Kanal
- 18: erstes Ventil
- 19: Eingangsöffnung
- 20: zweites Ventil
- 21: Ausgangsöffnung
- 22: Basisplatte
- 23: Spritze
- 24: weiterer Kolben
- 25: weiterer Einwegbehälter
- 26: erstes Rastmittel
- 27: zweites Rastmittel
- 28: drittes Rastmittel

- A: Abstand
- F: Flüssigkeit
- P: Partikel
- PF: Probenflüssigkeit

## Patentansprüche

1. Verwendung eines Einwegbehälters, welcher einen Zylinder (1) mit einem darin verschiebbar geführten Kolben (2, 24) und einen an einem dem Kolben (2, 24) gegenüberliegenden ersten Ende (E1) des Zylinders (1) vorgesehenen, mit einem Verschlussmittel (4) verschlossenen Anschluss (3) aufweist, zum Anschließen an eine mikrofluidische Vorrichtung (13) und einem dadurch bewirkten Öffnen des Verschlussmittels (4) und zur Erzeugung einer Druckdifferenz in der mikrofluidischen Vorrichtung (13) sowie zur Bereitstellung eines Mittels (F, P) zur Bearbeitung von Molekülen und/oder als Reaktionsgefäß.

2. Verwendung nach Anspruch 1, wobei das Mittel (F, P) zur Bearbeitung eine Flüssigkeit, ein Gel oder ein Feststoff oder eine Kombination daraus ist.

3. Verwendung nach Anspruch 1 oder 2, wobei der Feststoff zumindest einen der folgenden Bestandteile umfasst: lösliche oder suspendierbare Partikel, Lyophilisat, chromatografisches Material, vorzugsweise einen Ionentauscher oder eine Affinitätsmatrix.

4. Verwendung nach einem der vorhergehenden Ansprüche, wobei das Mittel (F, P) zur Bearbeitung aus der folgenden Gruppe ausgewählt ist: Lyseflüssigkeit, Elutionsflüssigkeit, Pufferlösung, beads, Enzyme, Primer, Reaktanten, Agenzien.

5. Verwendung nach einem der vorhergehenden Ansprüche, wobei die Bearbeitung eine Analyse, Synthese, Aufreinigung, Modifizierung und/oder Erhöhung der Konzentration der Moleküle ist.

6. Verwendung nach einem der vorhergehenden Ansprüche, wobei der Einwegbehälter mit dem Mittel zur Bearbeitung vollständig gefüllt ist.

7. Verwendung nach einem der vorhergehenden Ansprüche, wobei der Kolben (2, 24) aus einem elastischen Werkstoff, vorzugsweise aus Gummi oder Kunststoff, hergestellt ist.

8. Verwendung nach einem der vorhergehenden Ansprüche, wobei der Kolben (2, 24) zumindest eine umlaufende im Querschnitt symmetrische Dichtung aufweist.

9. Verwendung nach einem der vorhergehenden Ansprüche, wobei der Kolben (2, 24) korrespondierend zum Anschluss (3) ausgebildet ist, so dass bei am ersten Ende (E1) anliegendem Kolben (2, 24) eine vollständige Entleerung des Zylinders (1) und ggf. des Anschlusses (3) möglich ist.

10. Verwendung nach einem der vorhergehenden Ansprüche, wobei der Kolben (2, 24) ein Mittel (12) zum Eingriff eines Schub- und/oder Schleppmittels aufweist.

11. Verwendung nach einem der vorhergehenden Ansprüche, wobei am Kolben (2, 24) ein Schub- und/oder Schleppmittel (10) angebracht ist.

12. Verwendung nach einem der vorhergehenden Ansprüche, wobei das Schub- und/oder Schleppmittel (10) am freien Ende ein Mittel zum Eingriff in eine Schub- und/oder Schleppvorrichtung aufweist.

13. Verwendung nach einem der vorhergehenden Ansprüche, wobei der Zylinder (1) aus einem transparenten oder einem lichtundurchlässigen Material hergestellt ist.

14. Verwendung nach einem der vorhergehenden Ansprüche, wobei der Zylinder (1) aus einem elastischen Kunststoff, vorzugsweise Polypropylen, hergestellt ist.

15. Verwendung nach einem der vorhergehenden Ansprüche, wobei das Verschlussmittel (4) eine Gummi- oder Kunststoffmembran, eine Kugel, einen Kegel oder ein Verschluss-Zylinder ist.

16. Verwendung nach einem der vorhergehenden Ansprüche, wobei die Kugel, der Kegel und/oder der Verschluss-Zylinder aus einem inerten Kunststoff oder aus Glas hergestellt sind.

17. Verwendung nach einem der vorhergehenden Ansprüche, wobei an einem dem Anschluss (3) gegenüberliegenden zweiten Ende (E2) des Zylinders (1) ein radial nach innen vorspringender, eine Verschiebung des Kolbens (2, 24) aus dem Zylinder (1) blockierender Vorsprung (11) vorgesehen ist.

18. Verwendung nach einem der vorhergehenden Ansprüche, wobei am zweiten Ende (E2) ein radial nach innen vorspringender, einer Verschiebung des Kolbens (2, 24) in Richtung des Anschlusses (3) einen Widerstand entgegensetzender weiterer Vorsprung vorgesehen ist.

19. Verwendung nach einem der vorhergehenden Ansprüche, wobei ein Mittel zum automatischen Auslesen von Informationen über das im Einwegbehälter aufgenommene Mittel (F, P) zur Bearbeitung vorgesehen ist.

20. Verwendung nach einem der vorhergehenden Ansprüche, wobei das Mittel ein Barcode, ein Transponder, ein Chip oder eine spezifische Formgebung ist.

21. Mikrofluidische Vorrichtung zur Bearbeitung von Molekülen mit einer mindestens einen Kanal (16, 17) zur Beförderung einer Probe (PF) aufweisenden Einrichtung (13),
wobei am Kanal (16, 17) mindestens zwei Anschlussstücke (8, 14) zum Anschließen zweier Einwegbehälter vorgesehen sind,
wobei jeder der Einwegbehälter einen Zylinder (1) mit einem darin verschiebbar geführten Kolben (2, 24) und einen an einem dem Kolben (2, 24) gegenüberliegenden ersten Ende (E1) des Zylinders (1) vorgesehenen, mit einem Verschlussmittel (4) verschlossenen Anschluss (3) aufweist, und
wobei die Einwegbehälter mit dem daran vorgesehenen Anschluss (3) jeweils an einem der Anschlussstücke (8, 14) angeschlossen sind, so dass das Verschlussmittel (4) geöffnet und durch Verschieben einer der Kolben (2, 24) Flüssigkeit (F) durch den Kanal (16, 17) beförderbar ist.

22. Vorrichtung nach Anspruch 21, wobei der Kanal (16, 17) ein Kanalsystem aus mehreren miteinander verbundenen Kanälen ist.

23. Vorrichtung nach Anspruch 21 oder 22, wobei der Kanal (16, 17) oder das Kanalsystem zumindest abschnittsweise mäanderförmig ausgebildet ist.

24. Vorrichtung nach einem der Ansprüche 21 bis 23, wobei die Einrichtung (13) in Verbindung mit dem Kanal (16, 17) eine mikrofluidische Mischkammer und/oder einen mikrofluidischen Reaktionsraum und/oder einen mikrofluidischen Detektionsraum und/oder eine Blasenfalle aufweist.

25. Vorrichtung nach einem der Ansprüche 21 bis 24, wobei der Kanal (16, 17) einen Durchmesser von höchsten 2 mm, vorzugsweise weniger als 1,5 mm, aufweist

26. Vorrichtung nach einem der Ansprüche 21 bis 25, wobei die Einrichtung (13) zumindest ein aus der folgenden Gruppe ausgewähltes Mittel aufweist: Sensor, Elektrode, Temperiereinheit, Sieb, Filter, Membran, Affinitätsmatrix, vorgelegte Substanz, Magnet.

27. Vorrichtung nach einem der Ansprüche 21 bis 26, wobei ein das Anschlussstück (8, 14) mit dem Kanal (17) verbindender Verbindungskanal (16) vorgesehen ist.

28. Vorrichtung nach einem der Ansprüche 21 bis 27, wobei eine mit dem Kanal (17) verbundene, vorzugsweise mittels eines ersten Ventils (18), verschließbare Eingangsöffnung (19) vorgesehen ist.

29. Vorrichtung nach einem der Ansprüche 21 bis 28, wobei eine mit dem Kanal (18) verbundene, vorzugsweise mittels eines zweiten Ventils (20), verschließbare Ausgangsöffnung (21) vorgesehen ist.

30. Vorrichtung nach einem der Ansprüche 21 bis 29, wobei durch das Verschieben eines der Kolben (2, 24) Flüssigkeit (F) in den anderen Einwegbehälter beförderbar ist.

31. Vorrichtung nach einem der Ansprüche 21 bis 30, wobei jedes Anschlussstück (8, 14) einen Rohrstutzen, vorzugsweise eine Hohlnadel (9), zum Öffnen eines den Anschluss (3) verschließenden Verschlussmittels (4) aufweist.

32. Vorrichtung nach einem der Ansprüche 21 bis 31, wobei das Anschlussstück (8) und/oder der Rohrstutzen mit einem weiteren Verschlussmittel (15) verschlossen ist.

33. Vorrichtung nach einem der Ansprüche 21 bis 32, wobei der Einwegbehälter ein Einwegbehälter nach einem der Ansprüche 1 bis 20 ist.

34. Vorrichtung nach einem der Ansprüche 21 bis 33, wobei jeder der Einwegbehälter einen zu den Anschlussstücken (8, 14) korrespondierenden Anschluss (3) aufweist.

35. Vorrichtung nach einem der Ansprüche 21 bis 34, wobei die Einrichtung (17) mindestens eine zum Außendurchmesser des Einwegbehälters korrespondierende, vorzugsweise zylindrische, Ausnehmung (7) zum Führen des Anschlusses (3) des Einwegbehälters in eine Eingriffsposition mit dem Anschlussstück (8, 14) aufweist.

36. Vorrichtung nach einem der Ansprüche 21 bis 35, wobei die Einrichtung des Weiteren ein Mittel zum Fixieren des Einwegbehälters in einer relativ zum Anschlussstück (8, 14) festen Stellung aufweist.

37. Vorrichtung nach einem der Ansprüche 21 bis 36, wobei das Mittel zum Fixieren ein Mittel zum Halten des in die Ausnehmung (7) vollständig eingeschobenen und in das Anschlussstück (8, 14) eingreifenden Einwegbehälters in einer fixierten Position aufweist.

38. Vorrichtung nach einem der Ansprüche 21 bis 37, wobei das Mittel zu Halten zumindest ein das zweite Ende (E2) des Einwegbehälters randlich umgreifendes erstes Rastmittel (26) ist.

39. Vorrichtung nach einem der Ansprüche 21 bis 38, wobei ein Abstand (A) zwischen dem ersten Rastmittel (26) und dem Anschlussstück (8) so gewählt ist, dass der Einwegbehälter in die Ausnehmung (7) einführbar ist, ohne dass ein daran vorgesehenes Verschlussmittel (4) geöffnet wird.

40. Vorrichtung nach einem der Ansprüche 21 bis 39, wobei der/die Einwegbehälter mit ungeöffnetem Verschlussmittel (4) in der Ausnehmung (7) aufgenommen ist/sind.

41. Vorrichtung nach einem der Ansprüche 21 bis 40, wobei am Zylinder (1) des Einwegbehälters und/oder an der Innenwand der Ausnehmung (7) zweite Rastmittel (27) vorgesehen sind.

42. Vorrichtung nach einem der Ansprüche 21 bis 41, wobei die zweiten Rastmittel (27) so ausgebildet sind, dass der Einwegbehälter in eine erste Rastposition verschiebbar ist, in welcher der Anschluss (3) das Anschlussstück (8) flüssigkeitsdicht verschließt.

43. Vorrichtung nach einem der Ansprüche 21 bis 42, wobei die zweiten Rastmittel (27) so ausgebildet sind, dass der Einwegbehälter von der ersten in eine zweite Rastposition verschiebbar ist, in welcher der Anschluss (3) das Anschlussstück (8) flüssigkeitsdicht verschließt und der Rohrstutzen (9) das Verschlussmittel (4) durchstößt.

44. Vorrichtung nach einem der Ansprüche 21 bis 43, wobei im Kanal Flüssigkeit vorgelegt ist.

45. Vorrichtung nach einem der Ansprüche 21 bis 44, wobei mehrere Ausnehmungen (7) an einer Seite der Einrichtung (13) vorgesehen sind.

46. Vorrichtung nach einem der Ansprüche 21 bis 45, wobei die Einrichtung einstückig aus Kunststoff hergestellt ist.

47. Vorrichtung nach einem der Ansprüche 21 bis 46, wobei die Einrichtung (13) ein Mittel zum automatischen Auslesen von Informationen über in der Einrichtung (13) aufgenommene Mittel (F, P) zur Bearbeitung aufweist.

48. Vorrichtung nach Anspruch 47, wobei das Mittel ein Barcode, ein Transponder, ein Chip oder eine spezifische Formgebung ist.

49. Verfahren zur Bearbeitung von Molekülen mit folgenden Schritten:
Bereitstellen mindestens zweier Einwegbehälter, von denen jeder einen Zylinder (1) mit einem darin verschiebbar geführten Kolben (2, 24) und einen an einem dem Kolben (2, 24) gegenüberliegenden ersten Ende (E1) des Zylinders (1) vorgesehenen Anschluss (3) aufweist,
Bereitstellen einer mikrofluidischen Einrichtung (13) mit mindestens einem Kanal (16, 17), wobei am Kanal (16, 17) mindestens zwei Anschlussstücke (8, 14) zum Anschließen der Einwegbehälter vorgesehen sind,
Anschließen der Einwegbehälter mit den daran vorgesehenen Anschlüssen (3) an den Anschlussstücken (8, 14),
Verschieben eines der Kolben (2, 24), so dass eine Flüssigkeit (F) in dem Kanal (16, 17) befördert wird.

50. Verfahren nach Anspruch 49, wobei die Flüssigkeit (F) in einem der Einwegbehälter enthalten ist.

51. Verfahren nach Anspruch 49 oder 50, wobei die Flüssigkeit (F) vom einen in den anderen Einwegbehälter befördert wird.

52. Verfahren nach einem der Ansprüche 49 bis 51, wobei beim Befüllen eines der Einwegbehälter der darin aufgenommene Kolben (2, 24) durch den Flüssigkeitsdruck verschoben wird.

53. Verfahren nach einem der Ansprüche 49 bis 52, wobei durch Verschieben eines der Kolben (2, 24) eine im Kanal (16, 17) befindliche Flüssigkeit in einen vorgegebenen, vorzugsweise mäanderförmig ausgebildeten, Abschnitt des Kanals (16, 17) und/oder eine mikrofluidische Mischkammer und/oder einen mikrofluidischen Reaktionsraum und/oder einen mikrofluidischen Detektionsraum und/oder eine Blasenfalle verschoben wird.

54. Verfahren nach einem der Ansprüche 49 bis 53, wobei zur Steuerung der Bewegung der Flüssigkeit im Kanal (16, 17) mindestens ein darin vorgesehene Ventil (18, 20) gemäß einem vorgegebenen Programm geöffnet und/oder geschlossen wird.

55. Verfahren nach einem der Ansprüche 49 bis 54, wobei der Einwegbehälter in eine an der mikrofluidischen Einrichtung vorgesehene Ausnehmung (7) eingeschoben wird.

56. Verfahren nach einem der Ansprüche 49 bis 55, wobei der Einwegbehälter in der Ausnehmung (7) in eine erste Rastposition verschoben wird, so dass der Anschluss (3) das Anschlussstück (8) flüssigkeitsdicht verschließt.

57. Verfahren nach einem der Ansprüche 49 bis 56, wobei der Einwegbehälter von der ersten in eine zweite Rastposition verschoben wird, so dass der Anschluss (3) das Anschlussstück (8) flüssigkeitsdicht verschließt und der Rohrstutzen (9) das Verschlussmittel (4) durchstößt.

58. Verfahren nach einem der Ansprüche 49 bis 57, wobei die Flüssigkeit (F) durch das Verschieben der Kolben (2, 24) derart in der Einrichtung (13) befördert wird, dass die zur Durchführung mindestens einer der folgenden Verfahren erforderlichen Schritte ausgeführt werden: Waschen, Aufreinigung, PCR, Detektion.

## Claims

1. Use of a disposable container, which has a cylinder (1) with a piston (2, 24) displaceably guided therein and a connection (3) provided at a first end (E1) of the cylinder (1), opposite the piston (2, 24) and closed by a closure means (4), for the connection of a microfluidic device (13), and the opening effected thereby of the closure means (4) and for the production of a pressure difference in the microfluidic device (13) and for the provision of a means (F, P) for processing molecules and/or as a reaction vessel.

2. Use according to Claim 1, the processing means (F, P) being a liquid, a gel or a solid or a combination thereof.

3. Use according to Claim 1 or 2, the solid comprising at least one of the following constituents: soluble or suspendible particles, lyophilisate, chromatographic material, preferably an ion exchanger or an affinity matrix.

4. Use according to one of the preceding claims, the processing means (F, P) being selected from the following group: lysis liquid, elution liquid, buffer solution, beads, enzymes, primers, reactants, agents.

5. Use according to one of the preceding claims, the processing being an analysis, synthesis, purification, modification and/or increase in the concentration of the molecules.

6. Use according to one of the preceding claims, the disposable container being completely filled with the processing means.

7. Use according to one of the preceding claims, the piston (2, 24) being produced from an elastic material, preferably of rubber or plastic.

8. Use according to one of the preceding claims, the piston (2, 24) having at least one circumferential seal of symmetrical cross section.

9. Use according to one of the preceding claims, the piston (2, 24) being formed so as to correspond to the connection (3), so that, when the piston (2, 24) is resting on the first end (E1), complete emptying of the cylinder (1) and, if appropriate, of the connection (3) is possible.

10. Use according to one of the preceding claims, the piston (2, 24) having a means (12) for the engagement of a pushing and/or pulling means.

11. Use according to one of the preceding claims, a pushing and/or pulling means (10) being fitted to the piston (2, 24).

12. Use according to one of the preceding claims, the pushing and/or pulling means (10) having means at the free end for engagement in a pushing and/or pulling device.

13. Use according to one of the preceding claims, the cylinder (1) being produced from a transparent or an opaque material.

14. Use according to one of the preceding claims, the cylinder (1) being produced from an elastic plastic, preferably polypropylene.

15. Use according to one of the preceding claims, the closure means (4) being a rubber or plastic diaphragm, a ball, a cone or a closure cylinder.

16. Use according to one of the preceding claims, the ball, the cone and/or the closure cylinder being produced from an inert plastic or from glass.

17. Use according to one of the preceding claims, a projection (11) that projects radially inwards, blocking a displacement of the piston (2, 24) out of the cylinder (1), being provided at a second end (E2) of the cylinder (1), opposite the connection (3).

18. Use according to one of the preceding claims, a further projection projecting radially inwards, opposing a resistance to a displacement of the piston (2, 24) in the direction of the connection (3), being provided at the second end (E2).

19. Use according to one of the preceding claims, a means being provided for the automatic reading of information about the processing means (F, P) held in the disposable container.

20. Use according to one of the preceding claims, the means being a bar code, a transponder, a chip or a specific shape.

21. Microfluidic apparatus for processing molecules, having a device (13) having at least one channel (16, 17) for conveying a sample (PF),
at least two connecting pieces (8, 14) for the connection of two disposable containers being provided on the channel (16, 17),
each of the disposable containers having a cylinder (1) with a piston (2, 24) displaceably guided therein and a connection (3) provided at a first end (E1) of the cylinder (1), opposite the piston (2, 24) and closed by a closure means (4), and
the disposable containers in each case being connected to one of the connecting pieces (8, 14) by the connection (3) provided thereon, so that the closure means (4) is opened and liquid (F) can be conveyed through the channel (16, 17) by means of displacement of one of the pistons (2, 24).

22. Apparatus according to Claim 21, the channel (16, 17) being a channel system comprising a plurality of interconnected channels.

23. Apparatus according to Claim 21 or 22, the channel (16, 17) or the channel system having a meandering form, at least in some sections.

24. Apparatus according to one of Claims 21 to 23, the device (13) connected to the channel (16, 17) having a microfluidic mixing chamber and/or a microfluidic reaction chamber and/or a microfluidic detection chamber and/or a bubble trap.

25. Apparatus according to one of Claims 21 to 24, the channel (16, 17) having a diameter of at most 2 mm, preferably less than 1.5 mm.

26. Apparatus according to one of Claims 21 to 25, the device (13) having at least one means selected from the following group: sensor, electrode, temperature control unit, sieve, filter, diaphragm, affinity matrix, pre-stored substance, magnet.

27. Apparatus according to one of Claims 21 to 26, a connecting channel (16) connecting the connecting piece (8, 14) to the channel (17) being provided.

28. Apparatus according to one of Claims 21 to 27, an inlet opening (19) that is connected to the channel (17) and can be closed, preferably by means of a first valve (18), being provided.

29. Apparatus according to one of Claims 21 to 28, an outlet opening (21) that is connected to the channel (18) and can be closed, preferably by means of a second valve (20), being provided.

30. Apparatus according to one of Claims 21 to 29, it being possible for liquid (F) to be conveyed into the other disposable container by means of the displacement of one of the pistons (2, 24).

31. Apparatus according to one of Claims 21 to 30, each connecting piece (8, 14) having a tubular connector, preferably a hollow needle (9), for opening a closure means (4) closing the connection (3).

32. Apparatus according to one of Claims 21 to 31, the connecting piece (8) and/or the tubular connector being closed by a further closure means (15).

33. Apparatus according to one of Claims 21 to 32, the disposable container being a disposable container according to one of Claims 1 to 20.

34. Apparatus according to one of Claims 21 to 33, each of the disposable containers having a connection (3) corresponding to the connecting pieces (8, 14).

35. Apparatus according to one of Claims 21 to 34, the device (13) having at least one recess (7) corresponding to the external diameter of the disposable container and preferably cylindrical, for guiding the connection (3) of the disposable container into an engagement position with the connecting piece (8, 14).

36. Apparatus according to one of Claims 21 to 35, the device further having a means for fixing the disposable container in a position fixed relative to the connecting piece (8, 14).

37. Apparatus according to one of Claims 21 to 26, the fixing means having a means for holding in a fixed position the disposable container pushed completely into the recess (7) and engaging in the connecting piece (8, 14).

38. Apparatus according to one of Claims 21 to 37, the holding means being at least one first latching means (26) engaging around the rim of the second end (E2) of the disposable container.

39. Apparatus according to one of Claims 21 to 38, a distance (A) between the first latching means (26) and the connecting piece (8) being chosen such that the disposable container can be inserted into the recess (7) without a closure means (4) provided thereon being opened.

40. Apparatus according to one of Claims 21 to 39, the disposable container/containers being accommodated in the recess (7) with the closure means (4) unopened.

41. Apparatus according to one of Claims 21 to 40, second latching means (27) being provided on the cylinder (1) of the disposable container and/or on the inner wall of the recess (7).

42. Apparatus according to one of Claims 21 to 41, the second latching means (27) being formed in such a way that the disposable container can be displaced into a first latching position, in which the connection (3) closes the connecting piece (8) in a liquid-tight manner.

43. Apparatus according to one of Claims 21 to 42, the second latching means (27) being formed in such a way that the disposable container can be displaced from the first into a second latching position, in which the connection (3) closes the connecting piece (8) in a liquid-tight manner and the tubular connector (9) pierces the closure means (4).

44. Apparatus according to one of Claims 21 to 43, liquid being pre-stored in the channel.

45. Apparatus according to one of Claims 21 to 44, a plurality of recesses (7) being provided on one side of the device (13).

46. Apparatus according to one of Claims 21 to 45, the device being produced in one piece from plastic.

47. Apparatus according to one of Claims 21 to 46, the device (13) having a means for the automatic reading of information about the processing means (F, P) held in the device (13).

48. Apparatus according to Claim 47, the means being a bar code, a transponder, a chip or a specific shape.

49. Method for processing molecules, having the following steps:
providing at least two disposable containers, each of which has a cylinder (1) with a piston (2, 24) displaceably guided therein and a connection (3) provided at a first end (E1) of the cylinder (1), opposite the piston (2, 24),
providing a microfluidic device (13) having at least one channel (16, 17), at least two connecting pieces (8, 14) for the connection of the disposable containers being provided on the channel (16, 17),
connecting the disposable containers to the connecting pieces (8, 14) by the connections (3) provided thereon,
displacing one of the pistons (2, 24), so that a liquid (F) is conveyed in the channel (16, 17).

50. Method according to Claim 49, the liquid (F) being contained in one of the disposable containers.

51. Method according to Claim 49 or 50, the liquid (F) being conveyed from one disposable container into the other.

52. Method according to one of Claims 49 to 51, when one of the disposal containers is filled, the piston (2, 24) held therein being displaced by the liquid pressure.

53. Method according to one of Claims 49 to 52, as a result of displacement of one of the pistons (2, 24), a liquid in the channel (16, 17) being displaced into a predefined, preferably meandering, section of the channel (16, 17) and/or a microfluidic mixing chamber and/or a microfluidic reaction chamber and/or a microfluidic detection chamber and/or a bubble trap.

54. Method according to one of Claims 49 to 53, at least one valve (18, 20) provided in the channel (16, 17) being opened and/or closed in accordance with a predefined program in order to control the movement of the liquid therein.

55. Method according to one of Claims 49 to 54, the disposable container being pushed into a recess (7) provided on the microfluidic device.

56. Method according to one of Claims 49 to 55, the disposable container in the recess (7) being displaced into a first latching position, so that the connection (3) closes the connecting piece (8) in a liquid-tight manner.

57. Method according to one of Claims 49 to 56, the disposable container being displaced from the first into a second latching position, so that the connection (3) closes the connecting piece (8) in a liquid-tight manner and the tubular connector (9) pierces the closure means (4).

58. Method according to one of Claims 49 to 57, as a result of the displacement of the pistons (2, 24), the liquid (F) being conveyed in the device (13) in such a way that the steps required for performing at least one of the following methods are carried out: washing, purification, PCR, detection.

## Revendications

1. Utilisation d'un contenant à usage unique, présentant un cylindre (1) doté d'un piston (2, 24) pouvant coulisser à l'intérieur et un raccordement (3) prévu sur une première extrémité (E1), opposée au piston (2, 24), du cylindre (1) et fermé avec un moyen de fermeture (4), pour le raccordement à un dispositif (13) microfluidique et pour une ouverture ainsi effectuée du moyen de fermeture (4) et pour la génération d'une différence de pression dans le dispositif (13) microfluidique ainsi que pour la mise à disposition d'un moyen (F, P) pour le traitement de molécules et/ou comme récipient de réaction.

2. Utilisation selon la revendication 1, le moyen (F, P) pour le traitement étant un liquide, un gel ou un corps solide ou une combinaison de ces produits.

3. Utilisation selon la revendication 1 ou 2, le corps solide comprenant au moins l'un des constituants suivants : particules solubles ou pouvant être mises en suspension, produit lyophilisé, matériau chromatographique, de préférence un échangeur d'ions ou une matrice d'affinité.

4. Utilisation selon l'une quelconque des revendications précédentes, le moyen (F, P) pour le traitement étant choisi dans le groupe suivant : fluide de lyse, fluide d'élution, solution tampon, gouttes, enzymes, primaire, réactifs, agents chimiques.

5. Utilisation selon l'une quelconque des revendications précédentes, le traitement étant une analyse, une synthèse, un nettoyage, une modification et/ou une élévation de la concentration des molécules.

6. Utilisation selon l'une quelconque des revendications précédentes, le contenant à usage unique étant complètement rempli avec le moyen pour le traitement.

7. Utilisation selon l'une quelconque des revendications précédentes, le piston (2, 24) étant fabriqué à base d'un matériau élastique, de préférence du caoutchouc ou du plastique.

8. Utilisation selon l'une quelconque des revendications précédentes, le piston (2, 24) présentant au moins un joint périphérique et symétrique en section.

9. Utilisation selon une quelconque des revendications précédentes, le piston (2, 24) étant réalisé de façon correspondante pour le raccordement (3), de sorte que, avec le piston (2, 24) s'étendant sur la première extrémité (E1), un vidage complet du cylindre (1) et éventuellement du raccordement (3) est possible.

10. Utilisation selon l'une quelconque des revendications précédentes, le piston (2, 24) présentant un moyen (12) pour l'engagement d'un moyen de poussée et/ou d'un moyen d'entraînement.

11. Utilisation selon l'une quelconque des revendications précédentes, un moyen de poussée et/ou d'entraînement (10) étant placé sur le piston (2, 24)

12. Utilisation selon l'une quelconque des revendications précédentes, le moyen de poussée et/ou d'entraînement (10) présentant sur l'extrémité libre un moyen pour l'engagement dans un dispositif de poussée et/ou d'entraînement.

13. Utilisation selon l'une quelconque des revendications précédentes, le cylindre (1) étant fabriqué dans un matériau transparent ou opaque.

14. Utilisation selon l'une quelconque des revendications précédentes, le cylindre (1) étant fabriqué dans un matériau élastique, de préférence du polypropylène.

15. Utilisation selon l'une quelconque des revendications précédentes, le moyen de fermeture (4) étant une membrane de caoutchouc ou de plastique, une boule, une sphère, un cône ou un cylindre de fermeture.

16. Utilisation selon l'une quelconque des revendications précédentes, la sphère, le cône et/ou le cylindre de fermeture étant fabriqués dans un plastique inerte ou en verre.

17. Utilisation selon l'une quelconque des revendications précédentes, une saillie (11) dépassant radialement vers l'intérieur et bloquant un coulissement du piston (2, 24) à la sortie du cylindre (1) étant prévue sur une seconde extrémité (E2), opposée au raccordement (3), du cylindre (1).

18. Utilisation selon l'une quelconque des revendications précédentes, une autre saillie dépassant radialement vers l'intérieur et opposant une résistance à un coulissement du piston (2, 24) en direction du raccordement (3) étant prévue sur la seconde extrémité (E2).

19. Utilisation selon l'une quelconque des revendications précédentes, un moyen pour la sélection automatique d'informations par l'intermédiaire du moyen (F, P) réceptionné dans le contenant à usage unique étant prévu pour le traitement.

20. Utilisation selon l'une quelconque des revendications précédentes, le moyen étant un code-barres, un transpondeur, une puce ou un façonnement spécifique.

21. Dispositif microfluidique pour le traitement de molécules avec un dispositif (13) présentant au moins un canal (16, 17) pour le transport d'un échantillon (PF),
au moins deux pièces de raccordement (8, 14) étant prévues sur le canal (16, 17) pour le raccordement de deux contenants à usage unique,
chacun des contenants à usage unique présentant un cylindre (1) avec un piston (2, 24) guidé de façon coulissante à l'intérieur et un raccordement (3) prévu sur une première extrémité (E1), opposée au piston (2, 24), du cylindre (1), et fermé avec un moyen de fermeture (4), et
les contenants à usage unique étant raccordés avec le raccordement (3) prévu dessus respectivement à l'une des pièces de raccordement (8, 14), de sorte que le moyen de fermeture (4) est ouvert et du fluide (F) pouvant être transporté à travers le canal (16, 17) par le coulissement de l'un des pistons (2, 24).

22. Dispositif selon la revendication 21, le canal (16, 17) étant un système de canal constitué de plusieurs canaux reliés entre eux.

23. Dispositif selon la revendication 21 ou 22, le canal (16, 17) ou le système de canal étant façonné au moins par endroits en forme de méandre.

24. Dispositif selon l'une quelconque des revendications 21 à 23, le dispositif (13) présentant en liaison avec le canal (16, 17) une chambre de mélange microfluidique et/ou un espace de réaction microfluidique et/ou un espace de détection microfluidique et/ou un piège à bulles.

25. Dispositif selon l'une quelconque des revendications 21 à 24, le canal (16, 17) présentant un diamètre maximum de 2 mm, de préférence inférieur à 1,5 mm.

26. Dispositif selon l'une quelconque des revendications 21 à 25, le dispositif (13) présentant au moins un moyen choisi dans le groupe suivant : capteur, électrode, unité de mise à température, tamis, filtre, membrane, matrice d'affinité, substance présentée, aimant.

27. Dispositif selon l'une quelconque des revendications 21 à 26, un canal de liaison (16) reliant la pièce de raccordement (8, 14) au canal (17) étant prévu.

28. Dispositif selon l'une quelconque des revendications 21 à 27, une ouverture d'entrée (19) reliée au canal (17), pouvant être fermée de préférence au moyen d'une première vanne (18) étant prévue.

29. Dispositif selon l'une quelconque des revendications 21 à 28, une ouverture de sortie (21) reliée au canal (18) et pouvant être fermée de préférence au moyen d'une seconde vanne (20) étant prévue.

30. Dispositif selon l'une quelconque des revendications 21 à 29, du fluide (F) pouvant être transporté dans l'autre contenant à usage unique par le coulissement de l'un des pistons (2, 24).

31. Dispositif selon l'une quelconque des revendications 21 à 30, chaque pièce de raccordement (8, 14) présentant une tubulure, de préférence une aiguille creuse (9), pour l'ouverture d'un moyen de fermeture (4) fermant le raccordement (3).

32. Dispositif selon l'une quelconque des revendications 21 à 31, la pièce de raccordement (8) et/ou la tubulure étant fermée avec un autre moyen de fermeture (15).

33. Dispositif selon l'une quelconque des revendications 21 à 32, le contenant à usage unique étant un contenant à usage unique selon l'une quelconque des revendications 1 à 20.

34. Dispositif selon l'une quelconque des revendications 21 à 33, chacun des contenants à usage unique présentant un raccordement (3) correspondant aux pièces de raccordement (8, 14).

35. Dispositif selon l'une quelconque des revendications 21 à 34, le dispositif (13) présentant au moins un évidement (7) de préférence cylindrique correspondant au diamètre extérieur du contenant à usage unique, pour le guidage du raccordement (3) du contenant à usage unique dans une position d'engagement avec la pièce de raccordement (8, 14).

36. Dispositif selon l'une quelconque des revendications 21 à 35, le dispositif présentant également un moyen pour la fixation du contenant à usage unique dans une position fixe par rapport à la pièce de raccordement (8, 14).

37. Dispositif selon l'une quelconque des revendications 21 à 36, le moyen pour la fixation présentant un moyen pour maintenir le contenant à usage unique complètement introduits dans l'évidement (7) et s'engageant dans la pièce de raccordement (8, 14) dans une position fixée.

38. Dispositif selon l'une quelconque des revendications 21 à 37, le moyen pour le maintien étant au moins un premier moyen d'encliquetage (26) entourant sur le bord la seconde extrémité (E2) du contenant à usage unique.

39. Dispositif selon l'une quelconque des revendications 21 à 38, une distance (A) entre le premier moyen d'encliquetage (26) et la pièce de raccordement (8) étant choisie, de telle sorte que le contenant à usage unique peut être introduit dans l'évidement (7), sans qu'un moyen de fermeture (4) prévu dessus soit ouvert.

40. Dispositif selon l'une quelconque des revendications 21 à 39, le/les contenants à usage unique étant réceptionnés avec le moyen de fermeture (4) non ouvert dans l'évidement (7).

41. Dispositif selon l'une quelconque des revendications 21 à 40, des second moyens d'encliquetage (27) étant prévus sur le cylindre (1) du récipient à usage unique et/ou sur la paroi interne de l'évidement (7).

42. Dispositif selon l'une quelconque des revendications 21 à 41, les seconds moyens d'encliquetage (27) étant réalisés, de telle sorte que le contenant à usage unique peut être coulissé dans une première position d'encliquetage dans laquelle le raccordement (3) ferme la pièce de raccordement (8) de façon étanche au liquide.

43. Dispositif selon l'une quelconque des revendications 21 à 42, les seconds moyens d'encliquetage (27) étant réalisés, de telle sorte que le contenant à usage unique puisse être coulissé de la première dans une seconde position d'encliquetage, dans laquelle le raccordement (3) ferme la pièce de raccordement (8) de façon étanche au liquide et la tubulure (9) traverse le moyen de fermeture (4).

44. Dispositif selon l'une quelconque des revendications 21 à 43, du liquide passant étant dans le canal.

45. Dispositif selon l'une quelconque des revendications 21 à 44, plusieurs évidements (7) étant prévus sur un côté du dispositif (13).

46. Dispositif selon l'une quelconque des revendications 21 à 45, le dispositif étant fabriqué d'une seule pièce en plastique.

47. Dispositif selon l'une quelconque des revendications 21 à 46, le dispositif (13) présentant pour le traitement un moyen de sélection automatique d'informations par des moyens (F, P) réceptionnés dans le dispositif (13).

48. Dispositif selon la revendication 47, le moyen étant un code-barres, un transpondeur, une puce ou un façonnement spécifique.

49. Procédé pour le traitement de molécules avec les étapes suivantes :
mise à disposition d'au moins deux contenants à usage unique, dont chacun présente un cylindre (1) avec un piston (2, 24) guidé de façon coulissante à l'intérieur et un raccordement (3) prévu sur une première extrémité (E1), opposée au piston (2, 24), du cylindre (1),
mise à disposition d'un dispositif (13) microfluidique avec au moins un canal (16, 17), au moins deux pièces de raccordement (8, 14) étant prévues sur le canal (16, 17) pour le raccordement des contenants à usage unique,
raccordement des contenants à usage unique avec les raccordements (3) prévus dessus aux pièces de raccordement (8, 14),
coulissement de l'un des pistons (2, 24), de sorte qu'un liquide (F) est transporté dans le canal (16, 17).

50. Procédé selon la revendication 49, le liquide (F) étant contenu dans l'un des contenants à usage unique.

51. Procédé selon la revendication 49 ou 50, le liquide (F) étant transporté d'un contenant à usage unique dans l'autre contenant à usage unique.

52. Procédé selon l'une quelconque des revendications 49 à 51, le piston (2, 24) réceptionné à l'intérieur du récipient à usage unique étant déplacé par la pression du liquide lors du remplissage de l'un des contenants à usage unique.

53. Procédé selon l'une quelconque des revendications 49 à 52, un liquide se trouvant dans le canal (16, 17) étant déplacé par le déplacement de l'un des pistons (2, 14) dans une partie, prédéfinie et conçue de préférence en forme de méandre, du canal (16, 17) et/ou une chambre de mélange microfluidique et/ou un espace de réaction microfluidique et/ou un espace de détection microfluidique et/ou un piège à bulles.

54. Procédé selon l'une quelconque des revendications 49 à 53, au moins un clapet (18, 20) prévu à l'intérieur étant ouvert et/ou fermé, selon un programme prédéfini pour la commande du déplacement du liquide dans le canal (16, 17).

55. Procédé selon l'une quelconque des revendications 49 à 54, le contenant à usage unique étant introduit dans un évidement (7) prévu sur le dispositif microfluidique.

56. Procédé selon l'une quelconque des revendications 49 à 55, le contenant à usage unique étant déplacé dans l'évidement (7) dans une première position d'encliquetage, de sorte que le raccordement (3) ferme la pièce de raccordement (8) de façon étanche au liquide.

57. Procédé selon l'une quelconque des revendications 49 à 56, le contenant à usage unique étant déplacé de la première dans une seconde position d'encliquetage, de sorte que le raccordement (3) ferme la pièce de raccordement (8) de façon étanche au liquide et la tubulure (9) traverse le moyen de fermeture (4).

58. Procédé selon l'une quelconque des revendications 49 à 57, le liquide (F) étant transporté par le déplacement des pistons (2, 24) dans le dispositif (13), de telle sorte que les étapes nécessaires pour la mise en oeuvre d'au moins l'un des procédés suivants sont exécutées : lavage, nettoyage, PCR, détection.
